# EUROPÄISCHE PATENTSCHRIFT

(11) **EP 0 081 759 B1**
(45) Veröffentlichungstag und Bekanntmachung des Hinweises auf die Patenterteilung: **16.03.1988**
(21) Anmeldenummer: 82111154.9
(22) Anmeldetag: 02.12.1982
(51) Int. Cl.: F02D 35/00

(54) **Einrichtung zur Regelung des Kraftstoff-Luftverhältnisses bei Brennkraftmaschinen**
Apparatus for regulating the air-fuel ratio in an internal-combustion engine
Dispositif de régulation du rapport air-carburant dans les moteurs à combustion interne

(30) Priorität: 11.12.1981 DE 3149136
(43) Veröffentlichungstag der Anmeldung: 22.06.1983
(73) Patentinhaber: ROBERT BOSCH GMBH, 70442 Stuttgart (DE)
(72) Erfinder: Jundt, Werner, Dipl.-Ing., D-7140 Ludwigsburg (DE); Reischl, Rolf, Dipl.-Ing., D-7000 Stuttgart 30 (DE)

(56) Entgegenhaltungen:
- DE-A- 2 707 383
- GB-A- 2 060 177

## Beschreibung

### Stand der Technik

Die Erfindung geht aus von einer Einrichtung gemäß der Gattung des unabhängigen Hauptanspruchs. Bei einer solchen Einrichtung (DE-A 27 07 383) dient die eine der Vergleichseinrichtungen dazu, festzustellen, ob das Sondensignal größer oder kleiner ist als ein mittlerer Spannungswert, der als den Regelpunkt bestimmender Spannungswert innerhalb des Spannungssprungs des Lambda-Sondenausgangssignals bei Lambda = λa liegt. Mit dem Ausgangswert dieser Vergleichseinrichtung wird die Regeleinrichtung gesteuert. Die Ausgangswerte beider Vergleichseinrichtungen stellen eine Aussage über die Betriebsbereitschaft der Lambda-Sonde dar. Bei bekannten Einrichtungen ist die Temperatur, bei der Betriebsbereitschaft erkannt wird, bei mageren und fettem Gemisch gleich groß. Diese Anordnung hat jedoch den Nachteil, daß die Regeleinrichtung mehrmals ein- und ausgeschaltet wird, so daß ein baldiges Einsetzen der Regeleinrichtung nicht gewährleistet ist. Insbesondere, wenn der Motor während des Warmlaufens im Leerlauf betrieben wird, kann der Zeitraum, in dem die Regeleinrichtung ein-und ausgeschaltet wird, sich mehrmals wiederholen und damit zu einem ungünstigen Motorlaufverhalten, dem sogenannten Leerlaufsägen, führen.

### Vorteile der Erfindung

Die erfindungsgemäße Einrichtung zur Regelung des Kraftstoff-Luftverhältnisses mit den kennzeichneden Merkmale, des unabhängigen Patentanspruchs hat demgegenüber den Vorteil, daß die Regeleinrichtung erst dann eingeschaltet wird, wenn der Motor eine Betriebstemperatur erreicht hat, die ein Wiederausschalten der Regeleinrichtung verhindert.

Durch den abhängigen Patentanspruch ist eine vorteilhaft Weiterbildung und Verbesserung der im Hauptanspruch angegebenen Einrichtung möglich. Durch die sich ergebende asymmetrische Einschalt-Widerstandskennlinie wird erreicht, daß die Regeleinrichtung sofort nach dem Einschalten ein bestmögliches Regelverhalten insbesondere auch dann zeigt, wenn gewisse Streuungen der Kennwerte der Lambda-Sonde vorliegen.

### Zeichnung

Ein Ausführungsbeispiel der Erfindung ist in der Zeichnung dargestellt und wird in der nachfolgenden Beschreibung näher erläutert. Es zeigen Figur 1 ein Ausführungsbeispiel nach der Erfindung, Figur 2 ein Diagramm zur Erläuterung der Funktionsweise von Regeleinrichtungen nach dem Stand der Technik und Figur 3 ein Diagramm zur Erläuterung der Funktionsweise der erfindungsgemäßen Regeleinrichtung.

### Beschreibung des Ausführungsbeispieles

Die erfindungsgemäße Lösung ist eine Weiterentwicklung der in der DE-A-27 07 383 beschriebenen Vorrichtung. Der wesentliche Bestandteil der erfindungsgemäßen Einrichtung ist eine Lambda-Sonde bekannter Bauart, die in das Abgassystem einer Brennkraftmaschine eingesetzt ist und die von den aus den Verbrennungsvorgängen in den Zylindern der Brennkraftmaschine resultierenden Abgasen umströmt wird. Die Sonde besteht aus einem Festelektrolyten, beispielsweise Zirkondioxid, der beiderseitig kontaktiert ist. Die eine Seite des Zirkondioxidkörpers ist dem Abgas und die andere Seite einem Bezugsmedium ausgesetzt. Infolge einer Sauerstoffpartialdruckdifferenz zwischen den Drücken an den beiden Oberflächen des Festelektrolytkörpers ergibt sich an den Kontaktierungen eine Potentialdifferenz. Die Ausgangsspannung der Lambda-Sonde ändert sich bei einer Luftzahl Lambda = λa sprungartig. Bei Luftzahlen Lambda kleiner λa nimmt die Ausgangsspannung an der Lambda-Sonde Werte von 750 bis 900 mV an, vorausgesetzt, daß die Lambda-Sonde sich im betriebswarmen Zustand befindet. Bei Luftzahlen Lambda größer λa beträgt die Ausgangsspannung ca. 100 mV.

Die Lambda-Sonde weist jedoch den Nachteil auf, daß im kalten Zustand der Innenwiderstand der Sonde extrem hoch ist, so daß sich am Ausgang der Lambda-Sonde kein für eine Regelung verwertbares Spannungssignal, insbesondere kein deutlicher Spannungssprung erzielen läßt. In Fig. 1 ist die Lambda-Sonde 1 als Ersatzschaltbild wiedergegeben, bestehend aus einer Spannungsquelle 2 und dem temperaturabhängigen Innenwiderstand 3. Die Lambda-Sonde ist in dem nicht dargestellten Abgassystem einer Brennkraftmaschine eingesetzt. Die Brennkraftmaschine wird mittels einer Kraftstoff-Luftdosiereinrichtung mit Betriebsgemisch aus Kraftstoff und Luft versorgt, das in den Brennräumen der Brennkraftmaschine zur Verbrennung gelangt. Das Verhältnis von Kraftstoff zu Luft kann in der Kraftstoff-Luftdosiereinrichtung gesteuert eingestellt werden und mit einer Regeleinrichtung korrigiert werden.

Im Interesse der Schadstoffreiheit der Abgase wird es angestrebt, die überlagernde Regeleinrichtung für die Kraftstoff- bzw. Luftdosierung möglichst frühzeitig nach Inbetriebnahme der Brennkraftmaschine zur Wirkung zu kommen lassen. Zur Erkennung, wann ein gerade noch mit ausreichender Sicherheit von der Regeleinrichtung verwertbares Sondensignal auftritt, ist in der DE-A-27 383 eine Schaltung vorgeschlagen worden, mit der eine sich mit der Größe des Innenwiderstands ändernde Ausgangsspannung der Sonde mit Hilfe von Schwellwertschaltern abgetastet wird, wobei nach Überschreiten der festgelegten Schwellwerte ein Signal erzeugt wird, das die Regelung in Betrieb nimmt.

Die Fig. 1 zeigt einen Ausschnitt dieser Schaltungsanordnung. Mit 1 ist die Lambda-Sonde bezeichnet, die eine Spannungsquelle 2 und einen temperaturabhängigen Widerstand 3 aufweist. Eine Gleichspannungsquelle mit einem Vorwiderstand 4 ist der Lambda-Sonde 1 parallel geschaltet. An der Lambda-Sonde 1 wird eine Spannung U_{A} abgegriffen, die jeweils zu einem Eingang von Schwellwertverstärkern 9 und 10 führt. Die Spannung U_{A} wird über eine weitere Leitung zu einer nicht dargestellten Regeleinrichtung, geleitet. Drei Widerstände 6, 7 und 8 sind zwischen die positive Versorgungsspannung und Masse geschaltet. Zwischen den Widerständen 6 und 7 wird ein Signal dem Schwellwertverstärker 9 zugeführt und damit die obere Einschaltschwelle festgelegt. Zwischen den Widerständen 7 und 8 wird ein weiteres Signal abgegriffen und dem Schwellwertverstärker 10 zugeführt. Hierdurch wird der untere Schwellwert festgelegt. Die Ausgangssignale der Schwellwertschalter sind beispielsweise wie in der DE-A-27 07 383 vorgeschlagen, weiterverarbeitbar.

Bekannte Schaltungsanordnungen sind so definiert, daß die in Fig. 2 gezeigten Kurven auftreten. Die Spannung Uₛ der Spannungsquelle 2 der Lambda-Sonde 1, die notwendig ist, daß bei einem vorgegebenen temperaturabhängigen Widerstand 3 die Spannung U_{A} die am unteren Schwellwertverstärker 10 festgelegte Schwelle erreicht, nennt man die effektive Schaltschwelle. Uₘᵢₙ. Die Sondenspannung Uₛ, die notwendig ist, damit U_{A} bei einem vorgegebenen Wert des temperaturabhängigen Widerstandes 3 die obere Schaltschwelle, die am Schwellwertverstärker 9 eingestellt ist, erreicht, nennt man die effektive Schaltschwelle Uₘₐₓ- Uₘₐₓ und Uₘᵢₙ sind in der Fig. 2 dargestellt. Außerdem sind die Verläufe der im Anwendungsfall vorkommenden maximalen und minimalen Sondenspannungen in durchgezogenen Linien dargestellt.

Während des Sondenwarmlaufs geschieht nun folgendes: Ist die Temperatur kleiner als die Temperatur T, kann weder die Schwelle Uₘₐₓ noch die Schwelle Umin erreicht werden. Nach Ablauf einer Überwachungszeit wird der Regler auf einen festen Steuerwert gesetzt. Während des Warmlaufens ist das Abgasgemisch üblicherweise fett (Lambda kleiner 1). Beim Erreichen der Temperatur T, wird daher die Schwelle Umax überschritten und der PI-Regler wird auf Regelung umgeschaltet. Der PI-Regler regelt dabei in Richtung auf ein mageres Gemisch hin. Die Sondenspannung Uₛ kann jedoch die Schwelle Uₘᵢₙ nicht unterschreiten, da selbst in extremen Regelbereichen (Lambda = 1,2) die Schwelle Uₘᵢₙ nicht erreicht wird. Nach Ablauf einer Wartezeit wird der PI-Regler wieder abgeschaltet und ein fester Steuerwert vorgegeben. Dies wiederholt sich so lange, bis die Sondentemperatur so hoch angestiegen ist, daß bei Lambda = 1,2 die untere Schwelle Uₘᵢₙ überschritten wird. Dieser Zeitraum kann so groß sein, daß sich dieser Vorgang mehrmals wiederholt und damit zu einem ungünstigen Motorlaufverhalten führt. Dieses Verhalten ist als sogenanntes Leerlaufsägen bekannt.

In Fig. 3 ist der Kennlinienverlauf bei der erfindungsgemäßen Dimensionierung gezeigt. Die Spannung Uₒ der Spannungsquelle 5 und der Widerstand 4 sind wieder konstant, wobei die Spannung Uₒ zwischen den beiden Schwellen der Schwellverstärker 9 und 10 liegt. Die Sondenspannung Uₛ ist eine Funktion der Temperatur und der Abgaszusammensetzung. Auch der Widerstand 3 ist temperaturabhängig. Die erfindungsgemäße Schaltungsanordnung macht sich den Effekt zunutze, daß die Laufrichtung des PI-Reglers nur von der Lage der Ausgangsspannung U_{A} zur unteren Schwelle abhängig ist. Wird nämlich Uₘₐₓ überschritten oder befindet sich die Sondenspannung zwischen Uₘₐₓ und Uₘᵢₙ, regelt der PI-Regler das Benzingemisch nach mager. Im Bereich von Uₘₐₓ bis Uₘᵢₙ läuft zusätzlich eine Überwachungszeit ab. Nach Ablauf dieser Überwachungszeit wird der PI-Regler auf einen Steuerwert gesetzt. Bei Regelbetrieb allerdings wird das Benzingemisch nur dann nach fett geregelt, wenn die Ausgangsspannung U& die untere Schwelle unterschreitet. Ohne Anderung der Regeleigenschaften ist es daher möglich, die obere Schwellenspannung Uₘₐₓ so zu verschieben, daß der Regler erst bei höheren Temperaturen eingeschaltet wird. Beim fetten Betrieb in der Warmlaufphase (Lambda kleiner 1) wird dabei Uₘₐₓ erst bei der Temperatur T₂ erreicht. Bei der Temperatur T₂ wird der Regler eingeschaltet und regelt das Kraftstoffgemisch in Richtung mager. Bis der PI-Regler seine äußerste Magerstellung (Lambda - 1,2) erreicht hat, hat sich die Sonde soweit erwärmt, daß bei Lambda - 1,2 die Schwelle Uₘᵢₙ unterschritten werden kann. Der PI-Regler regelt das Gemisch wieder nach fett, d. h. eine Umschaltung auf den Steuerwert entfällt. Die Regelung ist also sofort betriebsbereit, ohne daß ein vielfältiges Hin- und Herschalten zwischen Steuerung und Regelung erfolgt. Durch diese Maßnahme ist ein früher Regelbeginn erzielbar, ohne daß ein Leerlaufsägen im Motor auftritt.

Es ist üblich, die magere Schaltschwelle der Lambda-Sonde (unbelastete EMK) mit 0,1 V und die fette Schaltschwelle der Lambda-Sonde (unbelastete EMK) mit 0,8 V zu definieren für eine für Betriebsbereitschaft ausreichende Temperatur. Bei zu niedriger Temperatur werden diese Spannungswerte wegen zu niedriger lonenbeweglichkeit im Festelektrolyten der Lambda-Sonde nicht erreicht.

Bei nach dem Stand der Technik ausgelegten Schaltungsanordnungen wurde zum einen der - temperaturabhängige - Sondeninnenwiderstand für erstmaliges Erreichen der Schwellspannungen nachgeschalteter Komperatoren im Bereich 1 MQ bis 2 MQ festgelegt, und es wurde durch Wahl der Klemmenspannung der Gegenspannungsquelle 5 (entsprechend etwa der Mittelspannung des Komparatorfensters, d.h. mittig zwischen oberem und unterem Schwellwert bzw. entsprechend einem mittleren Spannungswert des Sondenausgangssignals) bezogen auf eine mittlere Lambda-Sondenspannung und gleiche, aber entgegengesetzte Abweichungen davon ein symmetrisches Einflußverhalten auf zu erreichende obere und untere Schaltschwelle, nachgeschalteter Schwellwertschalter vorgesehen.

Die erfindungsgemäß vorgeschlagene Neudimensionierung eines Anpaßnetzwerkes 4, 5, 6, und 8 wird nun so gewählt, daß ein Ansprechen von der Lambda-Sonde nachgeschalteten Schwellwertschaltern 9 und 10 erstmalig nicht bei erheblich sich unterscheidenden Temperaturen der Lambda-Sonde - d.h. nicht bei erheblich sich unterscheidenden Innenwiderständen derselben - erfolgt, sondern bei annähernd gleicher Temperatur, d.h. bei annähernd gleichem Innenwiderstand in der Größenordnung von nur 30 bis 200 KSZ. Die Dimensionierung legt dabei für ein Schalten eines ersten, fetten Schwellwertschalters bei einer oberen, fette, Schaltschwelle eine EMK-Schaltschwelle der Lambda-Sonde von 0,8 V und für ein Schalten eines zweiten, mageren Schwellwertschalters bei einer unteren, mageren Schaltschwelle eine EMK-Schaltschwelle der Lambda-Sonde von 0,1 V zugrunde, und läßt sich dabei in einfacher Weise auf die benutzte Lambda-Sonde und typische Streuungen ihrer Kenngrößen - etwa durch Alterung - so abstimmen, daß die obere Schaltschwelle bei ausgesprochen fettem Gemisch bei geringfügig niedriger Temperatur als die untere Schaltschwelle bei vorgebbar magerem Gemisch und niedrigst ausstreuender Magerspannung der Lambda-Sonde erstmals erreicht wird, d.h. geringfügig früher. Dadurch ist sichergestellt, daß bei erstmaligem Unterschreiten der unteren, mageren Schaltschwelle des zweiten Schwellwertschalters sofort ein stabiler, geregelter Betrieb anstelle eines gesteuerten Betriebs mit vorgegebenem Sollwert aufgenommen werden kann. Aufgrund bekannter Streubreiten der Kennwerte verschiedener Exemplare jeweils einer bestimmten Ausführungsform von Lambda-Sonden erfaßt die Erfindung somit alle für ganz bestimmte Lambda-Sonden eindeutig festlegbaren Dimensionieren des Anpaßnetzwerkes 4, 5, 6, 7 und 8 mit der Folge der beschriebenen Eigenschaft.

## Patentansprüche

1. Einrichtung zur Regelung des Kraftstoff-Luftwerhältnisses des in einer Brennkraftmaschine zur Verbrennung kommenden Betriebsgemisches unter Verwendung einer Lambda-Sonde, die mit einer Regeleinrichtung zur Beeinflussung des Kraftstoff-Luftverhältnisses verbunden ist, sowie mit einer Einrichtung zur Überwachung der Betriebsbereitschaft der Lambda-Sonde, wobei zur Erfassung des die Sondenbetriebsbereitschaft beeinflussenden Sondeninnenwiderstands eine Bezugsspannung unter Zwischenschaltung eines Widerstands der Sondenspannung entgegengeschaltet wird und die resultierende Spannung (U_{A}) am Lambda-Sondenausgang auf einen die Betriebsbereitschaft der Lambda-Sonde anzeigenden Mindesthub mittels einer ersten und einer zweiten Vergleichseinrichtung mit verschiedenen Schwellwerten überprüfbar ist, wobei als Maß für die Betriebsbereitschaft der Lambda-Sonde die Ausgangssignale der Vergleichseinrichtungen durch eine Auswerteschaltung verwertbar sind, die ein den Betrieb der Regeleinrichtung ausschaltendes bzw. einschaltendes Signal erzeugt, dadurch gekennzeichnet, daß Widerstände (4, 6, 7 und 8) und die Gegenspannung (5) in Abhängigkeit von der Versorgungsspannung und von den jeweils charakteristischen Kennwerten der benutzten Lambda-Sonde und einem während des Sondenwarmlaufes zunächst vorgebbaren fetten Bezugssteuerwert (λ < 1) eindeutig dimensioniert werden so, daß jedenfalls bei niedrigst erwartbarem Ausgangssignal der Lambda-Sonde für einen vorgebbaren mageren Bezugswert (1,2 > Lambda > 1) der Schwellwert der ersten Vergleichseinrichtung für mageres Gemisch im wesentlichen bei derselben Temperatur (T₂) wie der Schwellwert der zweiten Vergleichseinrichtung für fettes Gemisch erreicht wird.

2. Einrichtung nach Anspruch 1, dadurch gekennzeichnet, daß die am Lambda-Sondenausgang resultierende Spannung (U_{A}) den zweiten Schwellwert der zweiten Vergleichseinrichtung für mageres Gemisch erstmals nach dem ersten Schwellwert der ersten Vergleichseinrichtung für fettes Gemisch, und zwar bei einer nur geringfügig höheren Temperatur, erreicht.

## Claims

1. Device for controlling the fuel/air ratio of the operating mixture being burnt in an internal combustion engine, using a lambda probe which is connected to a control device for influencing the fuel/air ratio, and to a device for monitoring the operational readiness of the lambda probe, a reference voltage being connected in opposition to the probe voltage by interposing a resistance for detecting the internal resistance of the probe which influences the operational readiness of the probe and the resultant voltage (U_{A}) at the lambda probe out, put being checkable for a minimum deviation, which indicates the operational readiness of the lambda probe, by means of a first and of a second comparison device having different threshold values, the output signals of the comparison devices being utilizable, as a measure of the operational readiness of the lambda probe, by an evaluation circuit which generates a signal which switches the operation of the control device on or off, respectively, characterized in that the resistances (4, 6, 7 and 8) and the countervoltage (5) are unambiguously dimensioned in dependence on the supply voltage and on the characteristic values of the lambda probe used, which are characteristic in each case, and on a rich reference control value (λ<1) which can be initially predetermined during the warm-up of the probe, in such a manner that, in any case at the lowest output signal of the lambda probe which can be expected for a predeterminable lean reference value (1.2 > lambda > 1 the threshold value of the first comparison device for a lean mixture is essentially reached at the same temperature (T₂) as the threshold value of the second comparison device for a rich mixture.

2. Device according to Claim 1, characterized in that the voltage (U_{A}) resulting at the lambda probe output reaches the second threshold value of the second comparison device for a lean mixture for the first time after the first threshold value of the first comparison device for a rich mixture, and that at a temperature which is only slightly higher.

## Revendications

1. Dispositif pour régler le rapport air-carburant d'un mélange de combustion alimentant un moteur à combustion interne en utilisant une sonde Lambda reliée a une installation de régulation pour influencer le rapport carburant- air ainsi qu'une installation pour surveiller l'état de disponibilité de fonctionnement de la sonde Lambda, une tension de référence étant appliquée en opposition à la tension de la sonde par l'intermédiaire d'une résistance pour détecter la résistance interne de la sonde influençant l'état de disponibilité de la sonde, et la tension résultante (U_{A}) à la sortie de la sonde Lambda étant vérifiée pour détecter la variation minimale indiquant la disponibilité de fonctionnement de la sonde Lambda par l'intermédiaire d'un premier et d'un second comparateurs par rapport à différents seuils, les signaux de sortie des comparateurs étant exploités par un circuit d'exploitation comme mesures de la disponibilité de fonctionnement de la sonde Lambda, ce circuit d'exoloitation aénérant un signal de coupure ou de mise en oeuvre de l'installation de régulation, installation caractérisée en ce que les résistances (4, 6, 7 et 8) et la tension opposée (5) sont dimensionnées de façon bi-univoque en fonction de la tension d'alimentation et des grandeurs caractéristiques de la sonde Lambda utilisée ainsi que d'une valeur de commande de référence de mélange riche (λ < 1) prédéterminée tout d'abord dans la phase d'échauffement de la sonde, et en ce que, dans tous les cas, pour le signal de sortie le plus faible prévisible de la sonde Lambda pour une grandeur de référence de mélange pauvre, prédeterminée (1,2 > Lambda > 1), on arrive au seuil du premier comparateur pour un mélange pauvre essentiellement à la même température (T₂) que le seuil du second comparateur pour un mélange riche.

2. Dispositif selon la revendication 1, caractérisée en ce que la tension (U_{A}) obtenue à la sortie de la sonde Lambda atteint le second seuil du second comparateur pour un mélange pauvre, la première fois après le premier seuil du premier comparateur pour un mélange riche et cela pour une température qui n'est que légèrement plus élevée.
